# EUROPÄISCHE PATENTSCHRIFT

(11) **EP 3 618 979 B1**
(45) Veröffentlichungstag und Bekanntmachung des Hinweises auf die Patenterteilung: **18.11.2020**
(21) Anmeldenummer: 18718138.3
(22) Anmeldetag: 13.04.2018
(51) Int. Cl.: B21B 29/00, B21B 31/18

(54) **WALZGERÜST ZUM WALZEN EINES METALLISCHEN GUTS**
ROLL STAND FOR ROLLING A METAL PRODUCT
CAGE DE LAMINOIR POUR LE LAMINAGE D'UN PRODUIT MÉTALLIQUE

(30) Priorität: 03.05.2017 DE 102017207384; 17.11.2017 DE 102017220560
(43) Veröffentlichungstag der Anmeldung: 11.03.2020
(73) Patentinhaber: SMS Group GmbH, 40237 Düsseldorf (DE)
(72) Erfinder: FONTAYNE, Dietmar, 57271 Hilchenbach (DE)
(74) Vertreter: Kross, Ulrich
(86) Internationale Anmeldenummer: PCT/EP2018/059529
(87) Internationale Veröffentlichungsnummer: WO 2018/202404

(56) Entgegenhaltungen:
- EP-B1- 1 648 626
- WO-A1-2005/011885
- AT-A4- 509 455
- DE-A1-102011 082 372

## Beschreibung

Die Erfindung betrifft ein Walzgerüst zum Walzen eines metallischen Guts mit zwei Arbeitswalzen, die mittels jeweiligen Arbeitswalzeneinbaustücken im Walzgerüst gelagert sind, wobei Axialverschiebemittel angeordnet sind, mit denen die Arbeitswalzen in Richtung ihrer Längsachse verschoben werden können, wobei mindestens eine Arbeitswalzenverriegelung angeordnet ist, mit der die Arbeitswalzeneinbaustücke im Walzgerüst ver- und entriegelbar sind und mit der die Axialverschiebemittel an einer Drehung um die Längsachse der Arbeitswalzen gehindert werden können, und wobei Biegemittel angeordnet sind, die einen Biegeblock umfassen und mit denen auf die Arbeitswalzen ein Biegemoment aufgebracht werden kann.

Ein solches Walzgerüst ist beispielsweise aus der EP 1 648 626 B1 bekannt. Der prinzipielle Aufbau eines solchen Walzgerüsts ist in Figur 1 wiedergegeben. Das hier gezeigte Walzgerüst 1 hat zwei übereinander angeordnete Arbeitswalzen, die in jeweiligen Arbeitswalzeneinbaustücken 2 gelagert sind. Zur axialen Verschiebung der Arbeitswalzen, d. h. zur Verschiebung in Richtung ihrer Längsachse, sind Axialverschiebemittel 3 vorhanden. Zur Beaufschlagung der Arbeitswalzen mit einem Biegemoment zwecks Beeinflussung des Walzspalts sind in einem Biegeblock 5 (für die obere und die untere Arbeitswalze gemeinsam) Biegezylinder 12 angeordnet. Zum Verschieben der Arbeitswalzen im Walzgerüst bzw. Walzenständer ist eine lösbare Verbindung zwischen den Arbeitswalzeneinbaustücken 2 der zu verschiebenden Walzen und der Verschiebevorrichtung 3 als solcher nötig. Diese lösbare Verbindung wird als Arbeitswalzenverriegelung 4 bezeichnet. Die Verriegelung bzw. Entriegelung erfolgt durch Bewegung einer Lasche, die von Bewegungsmitteln 8 bewegt wird.

Das Walzgerüst 1 umfasst somit ein Biege- und Verschiebesystem für die Arbeitswalzen mit Arbeitswalzenverriegelung. Die Axialverschiebemittel (Verschiebevorrichtung) sind in Richtung der Längsachse der Arbeitswalze vor den Biegeblöcken befestigt und zwar entweder direkt am Walzenständer oder an den Biegeblöcken.

Damit die Arbeitswalzen entlang ihrer Längsachse verschoben werden können, muss eine Verbindung zwischen der eigentlichen Verschiebevorrichtung und dem Arbeitswalzeneinbaustück hergestellt werden. Diese Verbindung muss zum einen stabil ausgeführt sein, um eine Verschiebung unter Walz- und Biegekraft zu ermöglichen; zum anderen muss sie zum Zwecke des Walzenwechsels auch lösbar sein. Diese Verbindung erfolgt durch die Arbeitswalzenverriegelung 4. Mit der Verriegelung wird über eine in der Regel hydraulisch betätigte Hebelverbindung die genannte Lasche in eine seitliche Aussparung des Walzeneinbaustücks um die Achse der Verschiebevorrichtung eingeschwenkt und somit eine Verbindung zwischen Verschiebemechanismus und Einbaustück hergestellt. Die Aufgabe der zusätzlichen Verdrehsicherung 11 ist es, die Lage der Verschiebevorrichtung rotatorisch stabil zu halten. Bei der vorbekannten Lösung ist die Verdrehsicherung 11 am Walzenständer befestigt, auch wenn die Axialverschiebemittel 3 am Biegeblock selbst befestigt sind.

Aus der Befestigung der Verdrehsicherung am Walzenständer ergeben sich verschiedene Nachteile, insbesondere wenn die zugehörigen Axialverschiebemittel am Biegeblock befestigt sind. Unter dem Aspekt, dass sich jede der genannten Einrichtungen aufgrund der Symmetrie des Walzgerüst 4-fach im einzelnen Walzgerüst befindet (jeweils Einlauf- und Auslaufseite für jeweils obere und untere Walze), stellen diese eigentlich kleinen Nachteile (beispielsweise in einer 7-gerüstigen Fertigstraße) insgesamt einen relevanten Faktor dar:
Die Befestigung der Verdrehsicherung mit dem Walzenständer erfolgt bei der vorbekannten Lösung durch einen Führungsklotz mit Aufsteckbolzen und Befestigungsschraube. Dafür ist es notwendig, den Walzenständer an dieser Stelle glatt zu fräsen, wodurch bei der Herstellung ein teurer Bearbeitungsschritt erforderlich ist.

Die Endmontage und Justierung der Teile am Ständer kann erst vor Ort erfolgen, da durch die getrennten Befestigungen an Verschiebezylinder und Walzenständer keine Vormontage möglich ist. Demgemäß sind die Montagezeiträume nachteilig verlängert.

Der Ein- und Ausbau eines Biegeblocks gestaltet sich relativ schwierig, weil man beispielsweise zum Einbau eines Blocks im Ständer gleichzeitig die Aussparung im Ständer und die beiden Verdrehsicherungen des jeweiligen Blocks treffen muss, während die Verschiebevorrichtung ohne die Verdrehsicherung keine rotatorisch stabile Lage hat.

Des weiteren kann beim Ausbau eines Blocks durch Umschlagen der Verschiebevorrichtung nach dem "Verlassen der Verdrehsicherung" die Verschiebevorrichtung selbst beschädigt oder auch Personal verletzt werden.

An den Befestigungspunkten zum Walzenständer sind die Führungsflächen zu schmieren. Für die Fettschmierung sind je Verdrehsicherung etwa zwei offene Schmierstellen mit "Verlustschmierung" notwendig, insgesamt also acht offene Fettschmierstellen pro Walzgerüst. Dies führt zum Austritt von Fett, welches die Umgebung und das Kühlwasser kontaminiert und gegebenenfalls zu Brandflecken auf der zu walzenden Bandoberfläche führt.

Die Zugänglichkeit der Medienanschlüsse und die Leitungsführung sind durch die am Walzenständer montierte Verdrehsicherung erschwert.

Der Erfindung liegt die **Aufgabe** zugrunde, ein Walzgerüst der eingangs genannten Art so fortzubilden, dass sich oben genannten Nachteile vermindern bzw. eliminieren lassen, so dass Vorteile bei der Herstellung und im Betrieb des Walzwerks erzielt werden können. Dabei werden insbesondere eine einfache Montage und Vorteile bei der Schmierung des Walzgerüsts angestrebt. Somit sollen ein einfacherer Aufbau der Anordnung und verbesserte Schmiermöglichkeiten der zu schmierenden Bauteile erreicht werden.

Die **Lösung** dieser Aufgabe durch die Erfindung ist dadurch gekennzeichnet, dass die Verdrehsicherung sowie die Axialverschiebemittel fest mit dem Biegeblock verbunden sind.

Die Verdrehsicherung, die Axialverschiebemittel und der Biegeblock bilden dabei bevorzugt eine integrale Einheit.

Die Verbindung zwischen Verdrehsicherung, Axialverschiebemittel und Biegeblock ist bevorzugt als Schraubverbindung ausgebildet.

Zumeist sind zwei übereinander angeordnete Axialverschiebemittel am Biegeblock befestigt.

Die Arbeitswalzenverriegelung ist mit der Verschiebevorrichtung verbunden, so dass sie eine Wirkverbindung bilden.

Die Arbeitswalzenverriegelung umfasst bevorzugt mindestens eine Lasche, die in eine Richtung quer zur Richtung der Längsachse der Arbeitswalzen beweglich angeordnet ist. Dabei sind bevorzugt Bewegungsmittel angeordnet, mit denen die Lasche bewegt werden kann.

Eine Weiterbildung sieht vor, dass eine lösbare Transportsicherung vorhanden ist, die zwischen die Axialverschiebemittel und den Biegeblock platziert und dort fixiert werden kann, um eine Verschiebung der Axialverschiebemittel relativ zum Biegeblock zu verhindern.

Am Biegeblock ist vorzugsweise ein (zentraler) Medienzugang ausgebildet. Hierbei kann vorgesehen sein, dass vom Medienzugang ein Zugang für Medium zur Arbeitswalzenverriegelung, zu den Axialverschiebemitteln und zum Biegeblock führt. Der Medienzugang ist bevorzugt mit einer Festverrohrung verbunden.

Die vorgeschlagene Lösung stellt demgemäß zentral darauf ab, dass die die Verdrehsicherung mit den Axialverschiebemitteln (Verschiebevorrichtung) zusammen an dem Biegeblock befestigt ist. Somit wird gemäß der vorgeschlagenen Lösung eine integrierte Verdrehsicherung für axial verschiebliche Walzen bereitgestellt.

Durch diese relativ einfache konstruktive Änderung ergeben sich überraschend viele Vorteile, betreffend die Herstellung, die Montage, die Inbetriebnahme und die Wartung des Walzgerüstes. Dadurch eignet sich die vorgeschlagene Lösung auch sehr gut für die Modernisierung und Nachrüstung bestehender Anlagen.

Die vorgeschlagene Lösung kann beispielsweise zum Flachwalzen von metallischen Bändern eingesetzt werden, bei denen die Walzen entlang ihrer Längsachse verschiebbar angeordnet sind, insbesondere an Warm-Flachwalzwerken. Sie eignet sich generell aber auch für alle anderen Arten von Walzen.

In der Zeichnung sind Ausführungsbeispiele der Erfindung dargestellt. Es zeigen:
- Fig. 1: einen Teil eines Walzgerüsts, gesehen in Richtung der Längsachse der Arbeitswalzen, wobei die Lösung nach dem Stand der Technik dargestellt ist,
- Fig. 2: einen Teil eines Walzgerüsts, gesehen in Richtung der Längsachse der Arbeitswalzen, wobei eine Ausführungsform der Erfindung dargestellt ist,
- Fig. 3: in perspektivischer Darstellung einen Teil des Walzgerüsts nach der Ausführungsform der Erfindung gemäß Figur 2,
- Fig. 4: in perspektivischer Darstellung einen vergrößerten Abschnitt aus Figur 3, wobei die Anordnung einer Transportsicherung dargestellt ist, und
- Fig. 5: in perspektivischer Darstellung einen Abschnitt des Walzgerüsts, wobei ein Medienzugang dargestellt ist.

In den Figuren 2 und 3 ist ein Walzgerüst 1 dargestellt, welches prinzipiell dieselben Elemente aufweist, wie sie oben im Zusammenhang mit der Diskussion des Standes der Technik (siehe Figur 1) erläutert wurden. Demgemäß sind die (nicht dargestellten) Arbeitswalzen in jeweiligen Arbeitswalzeneinbaustücken 2 gelagert, wobei die Arbeitswalzeneinbaustücke 2 im Walzenständer 13 des Walzgerüsts 1 angeordnet sind. Zur Verschiebung der Arbeitswalzen in Richtung ihrer Längsachse sind Axialverschiebemittel 3 vorhanden.

Die Arbeitswalzenverriegelung 4 stellt eine Verbindung zwischen den Axialverschiebemitteln 3 und dem Walzeneinbaustück her. Hierzu kann zwecks Verriegelung eine Lasche 7 mittels eines (hydraulischen) Bewegungsmittels 8 in eine entsprechende Ausnehmung im Einbaustück 2 eingefahren werden.

Ferner ist ein Biegeblock 5 vorhanden, in dem Biegezylinder 12 angeordnet sind, um in bekannter Weise ein Biegemoment auf die Arbeitswalzen ausüben zu können, um so die Kontur des Walzspalts zu beeinflussen.

Die Ausführung des Axialverschiebemittels als Hydraulikzylinder bedingt in der Regel eine runde Außenform des Axialverschiebemittels. Zur Vermeidung einer unerwünschten Rotation muss sie sich mit Hilfe der Verdrehsicherung gegen ein weiteres Bauteil abstützen. Erfindungsgemäß erfolgt die Abstützung des Axialverschiebemittels durch die Verdrehsicherung gegen den Biegeblock. Hierfür ist eine Schraubverbindung vorgesehen, mittels der aus den genannten Elementen Verdrehsicherung 4, Axialverschiebemittel 3 und Biegeblock 5 eine integrale Einheit hergestellt wird. Diese kann im Werk vormontiert und dann an den Einsatzort verbracht werden. Eine Oberflächenbearbeitung der Außenseite des Walzenständers ist nicht mehr erforderlich.

Die genannte Verbindung der Verdrehsicherung 6 am Biegeblock 5 über die Schraubverbindung erfolgt bevorzugt gemeinsam für die obere und untere Arbeitswalze, genauso wie der Biegeblock 5 die jeweiligen Biegezylinder 12 für die obere und untere Arbeitswalze aufweist.

Zur Verminderung offener Schmierstellen werden die Lagerstellen zusammengefasst. Durch diese Maßnahme kann die Anzahl an Schmierstellen generell und auch die Anzahl an offenen Schmierstellen reduziert werden. Aus den Figuren 2 und 3 ist ersichtlich, dass die Lagerstelle nunmehr geschlossen ist, zweckmäßig mit einer Rundführung, also pro Walzenständer nur noch 4 mal 1 geschlossene Lagerstelle auftritt. Bei abgedichteter Rundführung bedeutet das, dass die Lagerstelle wartungsfrei ist und somit 4 mal 2, also 8 Schmierstellen mit Verlustschmierung entfallen.

Für die integrale Einheit bestehend aus Axialverschiebemittel (Verschiebevorrichtung), (Arbeitswalzenverriegelung), Verdrehsicherung und Biegeblock kann eine Transportsicherung 9 vorgesehen werden, wie es in Figur 4 illustriert ist. Die Transportsicherung 9 fixiert die Verschiebevorrichtung in einer definierten Position relativ zum Biegeblock. Beschädigungen beziehungsweise Verletzungen durch bewegliche Teile können so vermieden werden.

Eine weitere vorteilhafte Ausgestaltung bzw. Wirkung der vorgeschlagenen Lösung ergibt sich aus Figur 5. Hier ist zu sehen, dass eine verbesserte Zugänglichkeit der Medienanschlüsse möglich ist, welche sich durch den Wegfall der Befestigung am Walzenständer ergibt. Ein zentraler Medienzugang 10 zum Biegeblock 5 und somit ebenfalls zur Verschiebevorrichtung, zur Verriegelung und zur Verdrehsicherung wird möglich. Weiter wird eine Festverrohrung aller Anschlüsse hierdurch möglich. Potentielle Leckagestellen werden reduziert, die Verrohrung des Walzenständers kann wesentlich einfacher ausgeführt werden.

Somit ergibt sich eine wesentliche Vereinfachung der gesamten Vorrichtung, wodurch sich wesentliche Vorteile bei der Herstellung, der Montage auf der Baustelle und insbesondere bei der Wartung des Walzgerüst ergeben.

### Bezugszeichenliste:

- 1: Walzgerüst
- 2: Arbeitswalzeneinbaustück
- 3: Axialverschiebemittel
- 4: Arbeitswalzenverriegelung
- 5: Biegeblock
- 6: Verdrehsicherung
- 7: Lasche
- 8: Bewegungsmittel
- 9: Transportsicherung
- 10: Medienzugang
- 11: Befestigung der Verdrehsicherung am Walzenständer
- 12: Biegezylinder
- 13: Walzenständer

## Patentansprüche

1. Walzgerüst (1) zum Walzen eines metallischen Guts mit zwei Arbeitswalzen, die mittels jeweiligen Arbeitswalzeneinbaustücken (2) im Walzgerüst (1) gelagert sind,
wobei Axialverschiebemittel (3) angeordnet sind, mit denen die Arbeitswalzen in Richtung ihrer Längsachse verschoben werden können,
wobei mindestens eine Arbeitswalzenverriegelung (4) angeordnet ist, mit der die Arbeitswalzeneinbaustücke (2) im Walzgerüst (3) ver- und entriegelbar sind und
wobei eine Verdrehsicherung (6) angeordnet ist mit der die Axialverschiebemittel (3) an einer Drehung um die Längsachse der Arbeitswalzen gehindert werden können, und
wobei Biegemittel angeordnet sind, die einen Biegeblock (5) umfassen und mit denen auf die Arbeitswalzen ein Biegemoment aufgebracht werden kann,
**dadurch gekennzeichnet,**
**dass** die Arbeitswalzenverriegelung (4), die Verdrehsicherung (6) sowie die Axialverschiebemittel (3) fest mit dem Biegeblock (5) verbunden sind.

2. Walzgerüst nach Anspruch 1, **dadurch gekennzeichnet, dass** die Verdrehsicherung (6), die Axialverschiebemittel (3) und der Biegeblock (5) eine integrale Einheit bilden.

3. Walzgerüst nach Anspruch 1 oder 2, **dadurch gekennzeichnet, dass** die Verbindung zwischen Arbeitswalzenverriegelung (4), Axialverschiebemittel (3) und Biegeblock (5) als Schraubverbindung ausgebildet ist.

4. Walzgerüst nach einem der Ansprüche 1 bis 3, **dadurch gekennzeichnet, dass** zwei übereinander angeordnete Axialverschiebemittel (3) am Biegeblock (5) befestigt sind.

5. Walzgerüst nach einem der Ansprüche 1 bis 4, **dadurch gekennzeichnet, dass** eine lösbare Transportsicherung (9) vorhanden ist, die zwischen die Axialverschiebemittel (3) und den Biegeblock (5) platziert und dort fixiert werden kann, um eine Verschiebung der Axialverschiebemittel (3) relativ zum Biegeblock (5) zu verhindern.

6. Walzgerüst nach einem der Ansprüche 1 bis 5, **dadurch gekennzeichnet, dass** am Biegeblock (5) ein Medienzugang (10) ausgebildet ist.

7. Walzgerüst nach Anspruch 6, **dadurch gekennzeichnet, dass** vom Medienzugang (10) ein Zugang für Medium zur Arbeitswalzenverriegelung (4), zu den Axialverschiebemitteln (3) und zum Biegeblock (5) führt.

8. Walzgerüst nach Anspruch 6 oder 7, **dadurch gekennzeichnet, dass** der Medienzugang (10) mit einer Festverrohrung verbunden ist.

## Claims

1. Roll stand (1) for rolling a metallic material, with two work rolls which are mounted in the roll stand (1) by means of respective work roll chocks (2),
wherein axial displacing means (3), by which the work rolls can be displaced in the direction of the longitudinal axis thereof, are arranged,
wherein at least one work roll locking means (4), by which the work roll chocks (2) are lockable and unlockable in the roll stand (3), are arranged and
wherein rotation securing means (6), by which the axial displacing means (3) can be prevented from rotation about the longitudinal axis of the work rolls, are arranged, and
wherein bending means, which comprise a bending block (5) and by which a bending moment can be applied to the work rolls, are arranged,
**characterised in that**
the work roll locking means (4), the rotation securing means (6) and the axial displacing means (3) are fixedly connected with the bending block (5).

2. Roll stand according to claim 1, **characterised in that** the rotation securing means (6), the axial displacing means (3) and the bending block (5) form an integral unit.

3. Roll stand according to claim 1 or 2, **characterised in that** the connection between work roll locking means (4), axial displacing means (3) and bending block (5) is constructed as a screw connection.

4. Roll stand according to any one of claims 1 to 3, **characterised in that** two axial displacing means (3) arranged one above the other are fastened to the bending block (5).

5. Roll stand according to any one of claims 1 to 4, **characterised in that** detachable transport securing means (9), which can be placed between the axial displacing means (3) and the bending block (5) and fixed thereat so as to prevent displacement of the axial displacing means (3) relative to the bending block (5), are present.

6. Roll stand according to any one of claims 1 to 5, **characterised in that** a media access (10) is formed at the bending block (5).

7. Roll stand according to claim 6, **characterised in that** an access for medium for the work roll locking means (4) leads from the media access (10) to the axial displacing means (3) and the bending block (5).

8. Roll stand according to claim 6 or 7, **characterised in that** the media access (10) is connected with fixed pipework.

## Revendications

1. Cage de laminoir (1) destinée au laminage d'un produit métallique, comprenant deux cylindres de travail qui sont montés dans la cage de laminoir (1) au moyen d'empoises de cylindres de travail respectives (2) ;
dans laquelle sont disposés des moyens de déplacement axial (3) avec lesquels les cylindres de travail peuvent être déplacés dans la direction de leur axe longitudinal ;
dans laquelle est disposé au moins un verrouillage de cylindre de travail (4) au moyen duquel on peut verrouiller et déverrouiller les empoises de cylindres de travail (2) dans la cage de laminoir (3) ; et
dans laquelle est disposée une sécurité antirotation (6) avec laquelle on peut empêcher une rotation des moyens de déplacement axial (3) autour de l'axe longitudinal des cylindres de travail ; et
dans laquelle sont disposés des moyens de flexion qui comprennent un bloc de cintrage (5) et avec lesquels on peut appliquer un couple de flexion sur les cylindres de travail ;
**caractérisée**
**en ce que** le verrouillage des cylindres de travail (4), la sécurité antirotation (6), ainsi que les moyens de déplacement axial (3) sont reliés à demeure au bloc de cintrage (5).

2. Cage de laminoir selon la revendication 1, **caractérisée en ce que** la sécurité antirotation (6), les moyens de déplacement axial (3) et le bloc de cintrage (5) forment une seule et même unité.

3. Cage de laminoir selon la revendication 1 ou 2, **caractérisée en ce que** la liaison entre le verrouillage des cylindres de travail (4), la sécurité antirotation (6) et le bloc de cintrage (5) est réalisée sous la forme d'une liaison à vis.

4. Cage de laminoir selon l'une quelconque des revendications 1 à 3, **caractérisée en ce que** deux moyens de déplacement axial (3) disposés l'un par-dessus l'autre sont fixés au bloc de cintrage (5).

5. Cage de laminoir selon l'une quelconque des revendications 1 à 4, **caractérisée en ce que** l'on prévoit une sécurité de transport amovible (9) qui est disposée entre les moyens de déplacement axial (3) et le bloc de cintrage (5) et qui peut être fixée à cet endroit pour empêcher un déplacement des moyens de déplacement axial (3) par rapport au bloc de cintrage (5).

6. Cage de laminoir selon l'une quelconque des revendications 1 à 5, **caractérisée en ce qu'**un accès (10) à des milieux est réalisé contre le bloc de cintrage (5).

7. Cage de laminoir selon la revendication 6, **caractérisée en ce que**, à partir de l'accès (10) à des milieux, on obtient un accès pour un milieu dirigé vers le verrouillage des cylindres de travail (4), vers les moyens de déplacement axial (3) et vers le bloc de cintrage (5).

8. Cage de laminoir selon la revendication 6 ou 7, **caractérisée en ce que** l'accès (10) à des milieux est relié à une tubulure solidaire.
